# EUROPÄISCHE PATENTANMELDUNG

(11) **EP 4 759 215 A1**
(43) Veröffentlichungstag der Anmeldung: **17.06.2026**
(21) Anmeldenummer: 25219705.8
(22) Anmeldetag: 01.12.2025
(51) Int. Cl.: A47L 9/16

(54) **AUFFANGBEHÄLTER UND STAUBSAUGER**

(30) Priorität: 16.12.2024 LU 103486
(71) Anmelder: Miele & Cie. KG, 33332 Gütersloh (DE)
(72) Erfinder: Hunnekuhl, Christian, 49134 Wallenhorst (DE); Rolland, Marvin, 49084 Osnabrück (DE); Chwolka, Cornelia, 33335 Gütersloh (DE); Sirp, Marc, 33415 Verl (DE)

(57) **Zusammenfassung**

Die Erfindung betrifft einen Auffangbehälter (115) für einen Staubsauger (100), wobei der Auffangbehälter (115) eine Filtereinheit (300) zum Trennen von Partikeln aus einem Luftstrom und einen über eine Trennplatte (325) von der Filtereinheit (300) separierten Abscheidebehälter (310) zum Aufnehmen der aus dem Luftstrom getrennten Partikeln aufweist, wobei der Abscheidebehälter (310) ausgebildet ist, um zum Entleeren des Abscheidebehälters (310) zusammen mit der Trennplatte (325) linear von der Filtereinheit (300) wegschiebbar zu sein.

## Beschreibung

Die Erfindung betrifft einen Auffangbehälter für einen Staubsauger gemäß dem Hauptanspruch.

Ein Auffangbehälter verfügt teilweise über einen getrennten Abscheideraum und Auffangraum. Beim Entleeren des Auffangbehälters wird dies oftmals durch einen Nutzer als eine unhygienische Angelegenheit betrachtet oder es entstehen Verschmutzungen in der Umgebung durch ein herausfallen von Partikeln aus dem Auffangbehälter.

Der hier vorgestellte Ansatz stellt sich die Aufgabe, einen verbesserten Auffangbehälter für einen Staubsauger und einen verbesserten Staubsauger zu schaffen.

Erfindungsgemäß wird diese Aufgabe durch einen Auffangbehälter mit den Merkmalen des Anspruchs 1 und durch einen Staubsauger gemäß Anspruch 15 gelöst. Vorteilhafte Ausgestaltungen und Weiterbildungen der Erfindung ergeben sich aus den jeweils nachfolgenden abhängigen Ansprüchen.

Die mit der Erfindung erreichbaren Vorteile bestehen darin, dass sich das Entleeren des Auffangbehälters effizienter gestaltet, da die Anzahl der Schritte, die ein Nutzer für ein Entleeren des Auffangbehälters ausführen braucht, reduziert werden.

Der Vorteil gegenüber Lösungen gemäß dem aktuellen Stand der Technik liegt darin, dass durch den getrennten Auffangbereich eine gute Komprimierung des Staubs oder von Partikeln allgemein erzielt wird, aber auch die Entleerung weniger komplex wird. Hierbei besteht auch nicht mehr das Problem, dass der Nutzer mit Schmutz oder allgemein Partikeln in Kontakt kommt.

Im Markt sind derzeit keine Lösungen bekannt, um einen Abscheider mit getrenntem Auffangbereich so zu entleeren, dass beide Bereiche in einem Schritt gereinigt werden.

Der hier vorgestellte Ansatz ermöglicht es dem Nutzer, die Anzahl an Schritten für eine hygienische Entleerung deutlich zu reduzieren und diese Entleerung auch effizienter zu gestalten.

Gemäß dem hier vorgestellten Ansatz weist ein Auffangbehälter für einen Staubsauger eine Filtereinheit zum Trennen von Partikeln aus einem Luftstrom und einen über eine Trennplatte von der Filtereinheit separierten Abscheidebehälter zum Aufnehmen der aus dem Luftstrom getrennten Partikeln auf, wobei der Abscheidebehälter ausgebildet ist, um zum Entleeren des Abscheidebehälters zusammen mit der Trennplatte linear von der Filtereinheit wegschiebbar zu sein.

Ein Auffangbehälter kann eine Einheit des Staubsaugers sein, durch die Luft mit vom Staubsauger aufgesaugten Partikeln strömt und die diese Partikel aus der Luft filtert und zur späteren Entsorgung in einem dafür vorgesehenen Bereich sammelt oder weiterleitet. Eine Filtereinheit kann Elemente des Auffangbehälters umfassen, die dem Zweck dienen, die Partikel aus der Luft zu filtern, beispielsweise ein Faltenfilter oder eine poröse Membran. Ein Abscheidebehälter kann ein Bereich des Auffangbehälters sein, in dem sich die gefilterten Partikel ansammeln.

Durch die Kopplung einer Verschiebung des Abscheidebehälters mit einer Verschiebung der Trennplatte gelangen Partikel in dem Abscheidebehälter direkt von der Filtereinheit weg, wodurch sich der Abscheidebehälter hygienisch entleeren lässt. Die Trennplatte kann dabei als eine Art Deckel wirken, um ein unvorhergesehenes Austreten der Partikel aus dem Abscheidebehälter möglichst gut zu vermeiden. Zugleich kann auch ein Bereich der Filtereinheit durch das Wegbewegen der Trennplatte geöffnet werden, wodurch eine Reinigung eines Bereichs der Filtereinheit erleichtert wird.

Die Filtereinheit kann gemäß einer Ausführungsform ein zentrisch angeordnetes Filterelement und einen Wirbelraum zwischen einer Außenwand und dem Filterelement umfassen. Die Trennplatte kann eine Auswurföffnung aufweisen, die den Wirbelraum und den Abscheidebehälter miteinander verbindet. Alternativ oder zusätzlich kann ein Bypass vorgesehen sein, mittels welchem Partikel von dem Wirbelraum um die Trennplatte herum in den Abscheidebehälter auswerfbar sind.

Ein Wirbelraum kann der ganze Bereich der Filtereinheit sein, in dem die vom Staubsauger aufgesaugten Partikel von einem Luftstrom umhergewirbelt werden, sodass sich die Partikel an den Wänden oder an dem Filterelement ansammeln. Ein Filterelement kann jede Art von Filter sein. Eine Auswurföffnung kann eine Öffnung sein, durch die aus der Luft gefilterte Partikel in den Abscheidebehälter gelangen. Die Auswurföffnung kann an dem Ende der Trennplatte angeordnet sein, das an die Außenwand anschließt. Alternativ oder zusätzlich kann auch ein Bypass vorgesehen sein, um die Partikel um die Trennplatte herum in den Abscheidebehälter zu leiten.

Die Auswurföffnung und/oder der Bypass bietet den Vorteil, dass Partikel, die so schwer sind, dass sie sich beim Wirbeln des Luftstroms im Wirbelraum an der Außenwand ansammeln, direkt in den Abscheidebehälter gelangen oder geleitet werden können, ohne durch einen Nutzer oder einen Mechanismus in den Abscheidebehälter gebracht werden zu müssen. Dies verbesserte die hygienische Handhabung der Partikel.

Das Filterelement kann gemäß einer Ausführungsform einen zylindrischen Zentralfilter zum Trennen von kleineren Partikeln gegenüber den im Wirbelraum abtrennbaren Partikeln aus dem Luftstrom aufweisen.

Ein Zentralfilter kann beispielsweise als ein Faltenfilter und/oder Gewebefilter ausgebildet sein. Dieser Zentralfilter kann dazu dienen, Partikel auszufiltern, die zu fein sind, um von anderen Filterelementen im Wirbelraum abgetrennt zu werden. Somit kann eine weitere Verbesserung der Abscheidung von Partikeln im Staubsauger erreicht werden. Durch den Zentralfilter wird ermöglicht, dass auch diese kleineren Partikel aufgefangen und abgeschieden werden und nicht mit der Luftströmung wieder aus dem Auffangbehälter gelangen.

Der Zentralfilter kann gemäß einer Ausführungsform eine Luftauslassöffnung aufweisen, die auf einer dem Abscheidebehälter gegenüber liegenden Seite angeordnet ist. Ein möglichst großer räumlicher Abstand zwischen dem Abscheidebehälter und der Luftauslassöffnung unterstützt die Beruhigung der Partikel im Abscheidebehälter.

Der Auffangbehälter gemäß einer Ausführungsform kann einen Einlassstutzen aufweisen, der derart in der Außenwand angeordnet ist, dass ein durch den Einlassstutzen in den Wirbelraum eingelassener Luftstrom spiralförmig durch den Wirbelraum geführt wird. Durch die spiralförmige Strömung des Luftstroms durch den Wirbelraum legt die partikelhaltige Luft einen möglichst langen Weg innerhalb der Filtereinheit zurück, wodurch eine effiziente Abscheidung der Partikel aus der Luft gewährleistet ist. Durch Fliehkräfte können die meist schweren Partikel bei der Passage durch den Wirbelraum an die Außenwand gedrückt und somit mit rein physikalischen Mittel aus dem Luftstrom abgeschieden werden.

Der Auffangbehälter gemäß einer Ausführungsform weist einen Abstreifer auf, der ausgebildet ist, um Partikel an einer der Außenwand gegenüber liegenden Innenwand des Wirbelraums abzustreifen. Der Abstreifer kann beispielsweise als Gummilippe ausgebildet sein. Gerade sehr leichte Partikel wie beispielsweise Haare oder Staub tendieren dazu, sich auf dem Filterelement festzusetzen, was nach längerer Zeit zu einer Einschränkung der Filterfunktion und zu einer Verstopfung der Filtereinheit führt. Dies hat den Nachteil, dass ein Nutzer dazu gezwungen ist, per Hand diese Partikel von dem Filterelement zu entfernen, um eine effiziente Filterwirkung wiederherzustellen, was aufwendig sein kann, da es mit einem Ausbauen und Säubern einzelner Elemente verbunden ist. Ohne ein Ausbauen einzelner Elemente andererseits kann das Säubern sehr mühselig sein, zumal die entsprechenden Elemente per Hand gegebenenfalls schwer erreichbar sind. Der Abstreifer beseitigt diese Probleme dadurch, dass der Nutzer das Filterelement nicht per Hand säubern braucht, sondern nur den Abstreifer über das Filterelement bewegen braucht, um dieses effizient und mühelos zu säubern. Ein weiterer Vorteil ergibt sich auch aus dem hygienischen Aspekt, da der Nutzer so nicht mehr direkt mit dem Schmutz in Berührung kommt.

Der Abstreifer kann gemäß einer Ausführungsform so mit der Trennplatte und dem Abscheidebehälter gekoppelt sein, dass der Abstreifer beim Wegschieben des Abscheidebehälters von der Filtereinheit in Richtung des Abscheidebehälters und über die Oberfläche der Innenwand geschoben wird, um Partikel von der Innenwand abzustreifen. Eine Kopplung der beiden Bewegungen resultiert in einer weiteren Reduzierung der nötigen Schritte zum Säubern der Filterelemente und Entleeren des Abscheidebehälters, wodurch sich dieser Vorgang effizienter gestaltet.

Der Abstreifer kann gemäß einer Ausführungsform als ein zylindrischer Abstreifer ausgebildet sein, insbesondere der umlaufend um die Innenwand angeordnet ist. Durch eine zylindrische Form um die Innenwand herum ist eine Säuberung der gesamten Oberfläche durch den Abstreifer gewährleistet.

Der Auffangbehälter kann gemäß einer Ausführungsform ein Betätigungselement zum Wegschieben und/oder Freigeben eines Wegschiebens des Abscheidebehälters von der Filtereinheit aufweisen. Ein Betätigungselement kann ein Element sein, das dazu dient, bei Betätigung durch einen Nutzer, beispielsweise durch Ziehen, Drehen, oder Drücken, und/oder ein vorgeschaltetes Verfahren, eine bestimmte Funktion auszuführen. Im nachfolgend näher beschriebenen Ausführungsbeispiel wird über das Betätigungselement das Wegschieben des Abscheidebehälters ausgeführt bzw. freigegeben. Ein Betätigungselement kann leicht zugänglich für einen Nutzer an der Außenseite des Auffangbehälters angebracht sein, was den Vorteil mit sich bringt, dass der gesamte Ablauf des Säuberns und Entleerens durchgeführt werden kann, ohne dass der Nutzer direkt mit den inneren Elementen oder mit dem Schmutz in Berührung kommen muss.

Der Auffangbehälter kann gemäß einer Ausführungsform eine Bodenklappe aufweisen, die ausgebildet ist, um zusammen mit der Trennplatte den Abscheidebehälter zu bilden, insbesondere wobei die Bodenklappe zum Entleeren des Abscheidebehälters aufklappbar ist. Die gleichzeitige Funktion der Trennplatte als Decke des Abscheidebehälters bedeutet einen simpleren Aufbau des Auffangbehälters, da weniger Einzelstücke verbaut werden müssen. Gleichzeitig können die Partikel sicher in dem Abscheidebehälter gelagert werden. Auch braucht beispielsweise auch so nur die Trennplatte verschoben werden, um den Abscheidebehälter von der Filtereinheit linear wegzuschieben und dann beispielsweise die Partikel aus dem Abscheidebehälter zu entleeren.

Die Bodenklappe kann gemäß einer Ausführungsform in geschlossenem Zustand durch eine Hakeneinheit an der Filtereinheit und/oder der Trennplatte eingerastet sein. Eine Hakeneinheit kann einen Haken und einen später näher beschriebenen Mitnehmer umfassen. Die Hakeneinheit kann dazu dienen, die Bodenklappe an der Filtereinheit und/oder der Trennplatte zu halten und auf diese Weise den Abscheidebehälter geschlossen zu halten. Eine derartige Hakeneinheit stellt eine simple Form der Verriegelung dar.

Auf einer dem Abscheidebehälter abgewandten Seite der Filtereinheit kann gemäß einer Ausführungsform mindestens ein Stößel angeordnet sein, welcher ausgebildet ist, um einen Mitnehmer der Hakeneinheit in gespanntem Zustand zu halten, sodass ein Haken der Hakeneinheit die Bodenklappe in geschlossener Position hält. Ein Stößel kann ein einfacher Fortsatz an dem Abstreifer sein. Ein Mitnehmer kann ein Element sein, das eine geometrische oder mechanische Verbindung zwischen dem Stößel und der Hakeneinheit bildet, wodurch eine Bewegung des Stößels auf die Hakeneinheit übertragen wird.

Der Stößel kann gemäß einer Ausführungsform derart mit dem Abscheidebehälter gekoppelt sein, dass eine Bewegung des Abscheidebehälters gegenüber der Filtereinheit eine Bewegung des Stößels bewirkt, insbesondere eine gleichartige Bewegung des Stößels bewirkt. Durch die Kopplung der Bewegung des Abscheidebehälters mit der Bewegung des Stößels und somit auch einer Bewegung des Mitnehmers hat den Vorteil, dass auch hiermit ein Schritt bzw. eine Betätigung mehrere Vorgänge auslöst und sich das Entleeren des Auffangbehälters einfach, hygienisch und effizient gestaltet.

Der Auffangbehälter kann gemäß einer Ausführungsform eine Feder aufweisen, die ausgebildet ist, um den Stößel und/oder den Mitnehmer in Richtung des Abscheidebehälters zu drücken. Die Feder ermöglicht, dass das Bewegen des Abscheidebehälters zu einer Bewegung des Mitnehmers und somit zur Öffnung der Bodenklappe führt, egal in welcher Position und Ausrichtung sich der Auffangbehälter befindet, da die Bewegungsrichtung des Mitnehmers nicht an die Schwerkraft gekoppelt ist. Zugleich wird sichergestellt, dass der Auffangbehälter geschlossen ist, wenn der Mitnehmer nicht betätigt worden ist.

Die Erfindung betrifft ferner einen Staubsauger mit einem Auffangbehälter gemäß einer der vorstehend beschriebenen Ausführung. Der Staubsauger ist bevorzugt als beutelloser Staubsauger ausgebildet und umfasst als Abscheider einen Monozyklon oder einen Multizyklon.

Auch wenn der beschriebene Ansatz anhand eines Haushaltgeräts beschrieben wird, kann der hier beschriebene Ansatz entsprechend im Zusammenhang mit einem gewerblichen oder professionellen Gerät eingesetzt werden.

Ein Ausführungsbeispiel der Erfindung ist in den Zeichnungen rein schematisch dargestellt und wird nachfolgend näher beschrieben. Es zeigt
- Figur 1: eine Darstellung eines Ausführungsbeispiels eines Haushaltgeräts als Staubsauger mit einem Ausführungsbeispiel eines Auffangbehälters;
- Figur 2: eine Darstellung eines Ausführungsbeispiels eines Auffangbehälters von außen;
- Figur 3: eine Darstellung eines Ausführungsbeispiels eines Auffangbehälters im Querschnitt mit geschlossener Bodenklappe;
- Figur 4: eine Darstellung eines Ausführungsbeispiels eines Auffangbehälters im Querschnitt mit geöffneter Bodenklappe und teilweise von der Filtereinheit weggeschobenem Abscheidebehälter;
- Figur 5: eine Darstellung eines Ausführungsbeispiels eines Auffangbehälters im Querschnitt mit geöffneter Bodenklappe und vollständig von der Filtereinheit weggeschobenem Abscheidebehälter;
- Figur 6: eine Darstellung eines Ausführungsbeispiels des Stößels und Mitnehmers in eingerastetem Zustand; und
- Figur 7: eine Darstellung eines Ausführungsbeispiels des Stößels und Mitnehmers mit einem wegbewegten Stößel.

Im Folgenden können gleiche und/oder funktional gleiche Elemente mit den gleichen Bezugszeichen versehen sein. Die Folgenden angegebenen absoluten Werte und Maßangaben sind nur beispielhafte Werte und stellen keine Einschränkung der Erfindung auf derartige Dimensionen dar.

Figur 1 zeigt eine Darstellung eines Ausführungsbeispiels eines Haushaltgeräts 100, das hier als Staubsauger ausgebildet ist und daher auch beide begriffe synonym verwendet werden können. Der Staubsauger 100 umfasst bodenseitig eine Bodendüse 105 zum Einsaugen von Partikeln von einem Boden. An einer dem Boden abgewandten Seite der Bodendüse 105 ist ein Saugrohr 110 zum Weitertransport der eingesaugten Partikel zu einem Auffangbehälter 115, synonym auch als Abscheider bezeichnet, angeordnet. An dem Auffangbehälter 115 sind weitere Komponenten 125 angeordnet. Diese können beispielsweise ein Gebläse und einen dazugehörigen Elektromotor zum Betrieb der Saugfunktion umfassen. Zur leichten Bedienung durch einen Nutzer ist ein Haltegriff 120 an einem der Bodendüse 105 gegenüber liegenden Ende des Staubsaugers 100 angeordnet. Der Staubsauger 100 ist bevorzugt als Akku-Handstaubsauger, sogenannter Akku-Stick, ausgebildet.

Figur 2 zeigt eine Darstellung eines Ausführungsbeispiels eines Auffangbehälters 115 von außen. An der Verkleidung des Auffangbehälters 115 ist ein Handgriff 205 zur einfachen Handhabung durch einen Nutzer angebracht. Der sichtbare Einlassstutzen 210 dient dazu, die vom Staubsauger aufgesogene Luft aufzunehmen und in den Auffangbehälter 115 zu leiten. An einem Ende weist der Auffangbehälter 115 eine Bodenklappe 215 auf, die in Figur 2 geschlossen ist. Geschlossen gehalten wird die Bodenklappe 215 durch einen Haken 220, welcher die Bodenklappe 215 mit dem Rest des Körpers des Auffangbehälters 115 zusammenhält. Der Auffangbehälter 115 ist sowohl für Monozyklon als auch für Multizyklon-Abscheider geeignet. Im folgenden ist der Abscheider für einen Monozyklon dargestellt und beschrieben. Bei Verwendung als Multizyklon sind die funktionswirkenden Komponenten entsprechend mehrfach vorhanden.

Figur 3 zeigt eine Darstellung eines Ausführungsbeispiels eines Auffangbehälters 115 im Querschnitt mit geschlossener Bodenklappe 215. Der Auffangbehälter 115 umfasst eine Filtereinheit 300, auch Abscheideraum oder Abscheidebereich genannt, und einen Abscheidebehälter 310, auch als Auffangraum oder Auffangbereich bezeichnet. In der Filtereinheit 300 ist zentral ein Filterelement 315 mit einem Zentralfilter 320 angeordnet. Die Filtereinheit 300 und der Abscheidebehälter 310 sind durch eine Trennplatte 325 voneinander abgetrennt. Die Filtereinheit 300 bildet einen Wirbelraum 327, durch den die vom Staubsauger eingesaugte Luft spiralförmig geführt wird. Dabei sammeln sich im Betrieb des Staubsaugers bei einem geförderten Luftstrom Partikel an einer Außenwand 330 des Wirbelraums 327, von wo aus sie durch eine Auswurföffnung 335 bzw. einen Bypass in den Abscheidebehälter 310 gelangen. Kleinere Partikel als die, die sich durch die Wirkung der Fliehkraft auf oder an der Außenwand 330 sammeln, werden vom Luftstrom in Richtung des Zentralfilters 320 getragen und setzen sich auf einer porösen Innenwand 340 des Wirbelraums 327 ab. Partikel, die zu fein sind, um von der Innenwand 340 abgeschieden zu werden, werden von dem Zentralfilter 320 abgefangen, sodass die Luft möglichst frei von Partikeln durch eine Auslassöffnung 345 wieder aus der Filtereinheit 300 strömt.

Ein entnehmbares beutelloses Abscheidesystem für einen Staubsauger 100, im speziellen Fall für einen Akku-Staubsauger kann daher wie folgt aufgebaut sein: Er verfügt über einen Abscheider 115, welcher auf der Unterseite mit einer beweglichen Bodenklappe 215, auch als Klappe bezeichnet, verschlossen ist und auf der Oberseite über eine Auslassöffnung 345, auch Luftaustritt genannt, in Richtung Gebläse verfügt. Außerdem verfügt der Abscheider 115 über einen Handgriff 205, synonym als Griff bezeichnet, oder ein vergleichbares Handhabungselement. Das Innere des Abscheiders 115 ist so aufgebaut, das im oberen Teil die Einströmung der verschmutzten Luft erfolgt. Dieser Lufteintritt erfolgt in den Abscheideraum 300. Im Inneren des Abscheideraums 300 befindet sich die Innenwand 340, auch als Vorfilter bezeichnet, mit einem drauf befindlichen, nachfolgend näher beschriebenem Abstreifer. Der Abscheideraum 300 ist nach unten durch die Trennplatte 325 räumlich vom Auffangbereich 310 getrennt. Verbunden sind die beiden Bereiche durch eine Auswurföffnung 335 bzw. durch einen hier nicht explizit dargestellten Bypass.

Vom Prinzip her funktioniert das System so, dass die verschmutzte Luft, bedingt durch die tangentiale Einleitung in den Wirbelraum und die zentrische Absaugung, in einen Wirbelstrom versetzt wird. Die schweren Partikel werden so nach außen an die Außenwand 330, oder auch Behälterwand, befördert und dann nach unten, über die Auswurföffnung 335 in den Auffangbereich 310 befördert. Leichte Partikel und Haare werden mit dem Luftstrom mitgetragen und setzten sich an der Oberfläche des Vorfilters 340 ab, welcher über Öffnungen verfügt, welche mit einem feinen porösen Medium versehen sind. Noch feinere Partikel werden über einen nachgeschalteten Zentralfilter 320 abgeschieden.

Bei einem beutellosen Auffangbehälter 115, welcher über eine Filtereinheit 300 und einen Abscheidebehälter 310 verfügt, ist es möglich eine sehr gute Beruhigung und Komprimierung der abgeschiedenen Partikel bzw. des abgeschiedenen Staubes zu erzielen. Durch Maßnahmen wie eine optimierte Rückströmung von Auffang- zu Abscheidebereich kann dies nochmals deutlich verbessert werden. Allerdings birgt die Trennung der beiden Bereiche auch das Problem, dass eine Entleerung, aufgrund der geometrischen Gegebenheiten, nicht in einem Schritt möglich ist. Dieses Problem wird noch weiter verstärkt, wenn der Auffangbereich 310 überfüllt wird und sich der Staub bis in den Abscheidebereich 300 sammelt.

Der hier vorgestellte Ansatz bietet jedoch sowohl die Vorteile einer Abscheiderlösung mit getrenntem Auffangbereich 310, Komprimierung und Beruhigung des Staubes, als auch die einer hygienischen Entleerung des Abscheiders 115 mit einer einzigen Bewegung.

Figur 4 zeigt eine Darstellung eines Ausführungsbeispiels des Auffangbehälters 115 im Querschnitt mit geöffneter Bodenklappe 215 und teilweise von der Filtereinheit 300 weggeschobenem Abscheidebehälter 310. Über das Betätigungselement 400 wird der Abscheidebehälter 310 des Auffangbehälters 115 von der Filtereinheit 300 weggeschoben. An diese Bewegung ist auch ein Abstreifer 405 gekoppelt, der unmittelbar auf der Innenwand 340 des Wirbelraums aufliegt. Wird also die Bewegung durch die Betätigung des Betätigungselements 400 ausgelöst und/oder freigegeben, führen Abscheidebehälter 310 und Abstreifer 405 eine gleichartige lineare Bewegung entlang einer Mittelachse 410 von der Auslassöffnung 345 weg durch. Mit dieser Bewegung wird der Abstreifer 405 über die Innenwand 340 des Wirbelraums geschoben, wodurch alle bzw. die Meisten der Partikel, die sich auf der Innenwand 340 gesammelt haben, von dieser abgestreift und in Richtung des Abscheidebehälters 310 geschoben werden. Auf der dem Abscheidebehälter 310 abgewandten Seite des Abstreifers 405 ist ein Abschluss 415 angeordnet, der sich vom Abstreifer 405 bis zur Außenwand 330 des Wirbelraums erstreckt. Der Abschluss 415 schiebt alle vom Abstreifer 405 von der Innenwand 340 abgestreiften Partikel in Richtung des Abscheidebehälters 310, sodass garantiert wird, dass bei einem Entleeren des Auffangbehälters 115 keine Partikel im Wirbelraum verbleiben. Durch einen später näher beschriebenen Mechanismus löst sich die Verriegelung der Bodenklappe 215 durch den Haken 220, wodurch die Bodenklappe 215 des Auffangbehälters 115 von der Trennplatte 325 wegklappt. Zum einen werden dadurch alle Partikel, die zuvor schon über die Auswurföffnung 335 im Abscheidebehälter 310 gelandet sind, geleert und zum anderen entsteht eine Öffnung zwischen der Trennplatte 325 und dem Haken 220, durch welche die Partikel entleert werden können, die vom Abstreifer 405 von der Innenwand 340 abgestreift werden.

Um eine effektive Entleerung zu realisieren ist der Abscheider 115 in der hier beschriebenen Lösung beispielsweise wie folgt aufgebaut. Die Trennplatte 325, welche die beiden Hauptteile des Abscheiders 115 voneinander trennt, ist in Längsrichtung verschiebbar im Abscheider 115 gelagert. Ein Bereich der Wand des Abscheiders 115 ist doppelwandig ausgeführt. Hier ist der innere Teil an die Trennplatte 325 angebunden. Außerdem ist an diesem Teil auch ein zylinderförmiger Teil angebunden, welcher über den Vorfilter 340 greift. Dieser Teil bildet den Abstreifer 405, welcher beispielsweise mit einer Gummilippe über den Vorfilter 340 greift. Wird der Abstreifer 405 über das Betätigungselement 400 nach unten geschoben, so bewegt sich dieser über den Vorfilter 340 und streift dabei Verschmutzungen ab, welche an diesem haften. Außerdem bewegt sich nicht nur der Abstreifer 405, sondern es verfährt im gleichen Maße die Trennplatte 325. Hierdurch wird die Trennung zwischen dem Abscheideraum 300 und dem Auffangraum 310 geöffnet. Auch die Anbindung des Vorfilters 340 an die Trennplatte 325 wird unterbrochen, wodurch der Vorfilter 340 ein freies Ende aufweist.

Figur 5 zeigt eine Darstellung eines Ausführungsbeispiels eines Auffangbehälters 115 im Querschnitt mit geöffneter Bodenklappe 215 und vollständig von der Filtereinheit 300 weggeschobenem Abscheidebehälter 310. Bei vollständig weggeschobenem Abscheidebehälter 310 steht der Abstreifer 405 über die Innenwand 340 hervor. Der Abstreifer 405 streift dadurch die gesamte Fläche der Innenwand 340 ab, wodurch sichergestellt wird, dass sich kein Bereich auf der Innenwand 340 bildet, an dem sich Partikel festsetzen können und dass alle Partikel zum Entleeren in Richtung des Abscheidebehälters 310 geschoben werden. An der dem Abstreifer 405 abgewandten Seite des Abschlusses 415 ist mindestens ein Stößel 500 angeordnet, welcher sich mit dem Abschluss 415 und dem Abstreifer 405 mitbewegt. Durch die Verschiebung des Stößels 500 wird ein Vorgang in Gang gesetzt, durch den die Verriegelung der Bodenklappe 215 durch den Haken 220 gelöst wird. Dieser Vorgang ist in Figur 6 näher beschrieben.

Der Verschiebeweg des Abstreifers 405 ist so lang, dass zum einen die Trennplatte 325 komplett aus dem Behälter und zum anderen der Abstreifer 405 etwas über das Ende des Vorfilters 340 fährt. Zusätzlich unterstützt wird die Abreinigung dadurch, dass sich der obere Abschluss 415 mit nach unten bewegt und somit jegliche Verschmutzung aus dem Zwischenraum vom Behälter, bzw. von der Außenwand 330 und Vorfilter 340 abtransportiert wird. Dies führt dazu, dass eine Entleerung sowohl des oberen Abscheideraums 300 als auch des Vorfilters 340 in nur einem Schritt möglich ist.

Figur 6 zeigt eine Darstellung eines Ausführungsbeispiels des Stößels 500 und eines Mitnehmers 600 in eingerastetem Zustand. In der Ausgangsposition, in der die Bodenklappe 215 des Auffangbehälters 115 geschlossen ist, hält der Stößel 500 den Mitnehmer 600, welcher mit dem Haken 220 verbunden ist, in einer Position, bei der der Haken 220 gespannt ist und somit die Bodenklappe 215 geschlossen hält.

Um eine möglichst komfortable Entleerung für den Nutzer zu gewährleisten ist die Entriegelung der Klappe 215 am Boden des Abscheiders 115 über eine Mechanik gelöst. Auf der nach oben gerichteten Seite des Abstreifers 405 im Bereich der Anströmung befinden sich ein oder mehr Stößel 500, welche im geschlossenen Zustand einen Mitnehmer 600, auch als Schieber bezeichnet, nach oben halten. Dieser Schieber 600 ist auf der Außenseite des Abscheiders 115 geführt und wird durch ein Element abgedeckt.

Figur 7 zeigt eine Darstellung eines Ausführungsbeispiels des Stößels 500 und Mitnehmers 600 mit einem wegbewegten Stößel 500. Durch die Bewegung des Stößels 500 wird der Mitnehmer 600 nicht mehr in Position gehalten. Eine nicht dargestellte Feder drückt den Mitnehmer 600 in Richtung des Abscheidebehälters 310. Durch das Wegfallen eines Gegendrucks durch den Stößel 500 bewegt sich der Mitnehmer 600 in Richtung des Abscheidebehälters 310. Hierdurch löst sich die Spannung des Hakens 220 und die Verriegelung der Bodenklappe 215 wird aufgelöst. Somit löst eine Bewegung des Abscheidebehälters 310 eine Bewegung des Abstreifers 405 und folglich eine Bewegung des Stößels 500 und dann des Mitnehmers 600 aus, wodurch sich die Bodenklappe 215 öffnet. Dementsprechend werden alle Vorgänge, die für ein Entleeren des Auffangbehälters 115 nötig sind, über eine einzige, durch das Betätigungselement 400 ausgelöste bzw. freigegebene, Bewegung in Gang gesetzt.

Wird der Abstreifer 405 über das Betätigungselement 400 nach unten geschoben, so halten die Stößel 500 den Schieber 600 nicht mehr in einer oberen Position. Durch eine Druckfeder am Schieber 600 wird dieser, ohne den Gegenhalt der Stößel 500, nach unten bewegt. Der Schieber 600 ist im unteren Bereich des Abscheiders 115 mit dem Haken 220, auch als Verriegelung bezeichnet, verbunden. Diese Verriegelung 220 sorgt dafür, dass die Klappe 215 des Abscheiders 115 geschlossen bleibt. Wenn sich der Schieber 600 von der oberen in die untere Position bewegt, nimmt dieser die Verriegelung 220 mit. Die Verriegelung 220 ist über ein Drehgelenk mit dem Abscheider 115 verbunden. Wenn die Verriegelung 220 nun über den Schieber 600 bewegt wird, so führt diese eine Drehbewegung aus, die dazu führt, dass die Klappe 215 nicht mehr gesichert ist. Aufgrund der Position des Scharnierpunktes der Klappe 215 schwingt diese auf, wenn die Sicherung gelöst wird. Somit wird die Klappe 215 durch das Herabschieben des Abstreifers 405 geöffnet.

## Patentansprüche

1. Auffangbehälter (115) für einen Staubsauger (100), wobei der Auffangbehälter (115) eine Filtereinheit (300) zum Trennen von Partikeln aus einem Luftstrom und einen über eine Trennplatte (325) von der Filtereinheit (300) separierten Abscheidebehälter (310) zum Aufnehmen der aus dem Luftstrom getrennten Partikel aufweist, wobei der Abscheidebehälter (310) ausgebildet ist, um zum Entleeren des Abscheidebehälters (310) zusammen mit der Trennplatte (325) linear von der Filtereinheit (300) wegschiebbar zu sein.

2. Auffangbehälter (115) gemäß Anspruch 1, wobei die Filtereinheit (300) ein in der Filtereinheit (300) zentrisch angeordnetes Filterelement (315) und einen Wirbelraum (327) zwischen einer Außenwand (330) (330) und dem Filterelement (315) umfasst, insbesondere wobei die Trennplatte (325) eine Auswurföffnung (335) oder einen Bypass aufweist, die den Wirbelraum (327) und den Abscheidebehälter (310) miteinander verbindet oder wobei ein Bypass vorgesehen ist, mittels welchem Partikel von dem Wirbelraum (327) um die Trennplatte (325) herum in den Abscheidebehälter (310) auswerfbar sind.

3. Auffangbehälter (115) gemäß Anspruch 2, wobei das Filterelement (305) einen zylindrischen Zentralfilter (320) zum Trennen von kleineren Partikeln gegenüber den im Wirbelraum (327) abtrennbaren Partikeln aus dem Luftstrom aufweist.

4. Auffangbehälter (115) gemäß Anspruch 3, wobei der Zentralfilter (320) eine Luftauslassöffnung (345) aufweist, die auf einer dem Abscheidebehälter (310) gegenüber liegenden Seite angeordnet ist.

5. Auffangbehälter (115) gemäß Anspruch 2 bis 4 mit einem Einlassstutzen (210), der derart in der Außenwand angeordnet ist, dass ein durch den Einlassstutzen (210) in den Wirbelraum (327) eingelassener Luftstrom spiralförmig durch den Wirbelraum (327) geführt wird.

6. Auffangbehälter (115) gemäß einem der Ansprüche 2 bis 5 mit einem Abstreifer (405), der ausgebildet ist, um Partikel an einer der Außenwand (330) gegenüber liegenden Innenwand (340) des Wirbelraums (327) abzustreifen.

7. Auffangbehälter (115) gemäß Anspruch 6, wobei der Abstreifer (405) mit der Trennplatte (325) und dem Abscheidebehälter (310) gekoppelt ist, sodass der Abstreifer (405) beim Wegschieben des Abscheidebehälters (310) von der Filtereinheit (300) in Richtung des Abscheidebehälters (310) und über die Oberfläche der Innenwand (340) geschoben wird, um Partikel von der Innenwand (340) abzustreifen.

8. Auffangbehälter (115) gemäß Anspruch 6 oder 7, wobei der Abstreifer (405) als ein zylindrischer Abstreifer (405) ausgebildet aus, insbesondere der umlaufend um die Innenwand (340) angeordnet ist.

9. Auffangbehälter (115) gemäß einem der vorangegangenen Ansprüche mit einem Betätigungselement (400) zum Wegschieben und/oder Freigeben eines Wegschiebens des Abscheidebehälters (310) von der Filtereinheit (300).

10. Auffangbehälter (115) gemäß einem der vorangegangenen Ansprüche mit einer Bodenklappe (215), die ausgebildet ist, um zusammen mit der Trennplatte (325) den Abscheidebehälter (310) zu bilden, insbesondere wobei die Bodenklappe (215) zum Entleeren des Abscheidebehälters (310) aufklappbar ist.

11. Auffangbehälter (115) gemäß Anspruch 10, wobei die Bodenklappe (215) in geschlossenem Zustand durch eine Hakeneinheit an der Filtereinheit (300) und/oder der Trennplatte (325) eingerastet ist.

12. Auffangbehälter (115) gemäß einem der vorangegangenen Ansprüche, wobei auf einer dem Abscheidebehälter (310) abgewandten Seite der Filtereinheit (300) mindestens ein Stößel (500) angeordnet ist, welcher ausgebildet ist, um einen Mitnehmer (600) der Hakeneinheit in gespanntem Zustand zu halten, sodass ein Haken (220) der Hakeneinheit die Bodenklappe (215) in geschlossener Position hält.

13. Auffangbehälter (115) gemäß Anspruch 12, wobei der Stößel (500) derart mit dem Abscheidebehälter (310) gekoppelt ist, dass eine Bewegung des Abscheidebehälters (310) gegenüber der Filtereinheit (300) eine Bewegung des Stößels (500) bewirkt, insbesondere eine gleichartige Bewegung des Stößels (500) bewirkt.

14. Auffangbehälter (115) gemäß Anspruch 12 oder 13 mit einer Feder, die ausgebildet ist, um den Stößel (500) und/oder den Mitnehmer (600) in Richtung des Abscheidebehälters (310) zu drücken.

15. Staubsauger (100) mit einem Auffangbehälter (115) gemäß einem der Ansprüche 1 bis 14.
